# EUROPÄISCHE PATENTSCHRIFT

(11) **EP 2 132 417 B1**
(45) Veröffentlichungstag und Bekanntmachung des Hinweises auf die Patenterteilung: **29.12.2010**
(21) Anmeldenummer: 08708953.8
(22) Anmeldetag: 13.02.2008
(51) Int. Cl.: F01L 1/344

(54) **VORRICHTUNG ZUR NOCKENWELLENVERSTELLUNG EINER BRENNKRAFTMASCHINE**
DEVICE FOR CAMSHAFT ADJUSTMENT IN AN INTERNAL COMBUSTION ENGINE
DISPOSITIF DE RÉGLAGE D'ARBRE À CAMES POUR UN MOTEUR À COMBUSTION INTERNE

(30) Priorität: 08.03.2007 DE 102007011282
(43) Veröffentlichungstag der Anmeldung: 16.12.2009
(73) Patentinhaber: Schaeffler Technologies GmbH & Co. KG, 91074 Herzogenaurach (DE)
(72) Erfinder: BUSSE, Michael, 91074 Herzogenaurach (DE); WEISS, Michael, 52070 Aachen (DE)
(86) Internationale Anmeldenummer: PCT/EP2008/051737
(87) Internationale Veröffentlichungsnummer: WO 2008/107275

(56) Entgegenhaltungen:
- WO-A-2005/108752
- WO-A-2007/017130
- DE-C1- 10 218 201
- US-A- 6 155 221
- US-A1- 2001 039 932
- US-A1- 2003 121 485
- US-A1- 2006 081 204
- US-B2- 6 450 137

## Beschreibung

### Gebiet der Erfindung

Die Erfindung betrifft eine Vorrichtung zur Nockenwellenverstellung einer Brennkraftmaschine, die einen mit einer Nockenwelle drehfest verbundenen Innenrotor aufweist, der relativ zu einem mit einer Kurbelwelle in Antriebsverbindung stehenden Außenrotor drehbar verstellbar ist, wobei in den Außenrotor mindestens eine durch Seitenwände begrenzte Hydraulikkammer eingebracht ist, wobei diese durch ein sich vom Innenrotor radial nach außen erstreckendes Element in zwei Teilkammern unterteilt wird, wobei zur Verriegelung der Relativbewegung zwischen Innenrotor und Außenrotor zwei den Innenrotor axial durchsetzende Verriegelungsstifte vorhanden sind, die in zwei Ausnehmungen eingreifen können, die in eine der als Verriegelungsdeckel ausgebildeten Seitenwände eingebracht sind und wobei mindestens eine der beiden Ausnehmungen im Verriegelungsdeckel eine Anschlagsfläche für den Verriegelungsstift aufweist, deren Lage sich in Umfangsrichtung betrachtet mit dem radialen Abstand von der Achse des Innenrotors verändert. Bevorzugt verändert sich die Lage beider Anschlagsflächen mit dem radialen Abstand von der Achse des Innenrotors.

### Hintergrund der Erfindung

Eine Nockenwellenverstellvorrichtung dieser Art ist aus der US 2001/0039932 A1 bekannt. Ähnliche Lösungen zeigen die US 2003/012485 A1, die US 6,155,221, die US 2006/0081204 A1, die WO 2005/108752 A1 und die US 6,450,137 B2. Die Vorrichtung weist einen Innenrotor auf, der über eine Zentralschraube mit der Nockenwelle der Brennkraftmaschine verschraubt ist. Der Außenrotor steht über eine Kette oder über einen Zahnriemen mit der Kurbelwelle in Wirkverbindung. Zwischen Innenrotor und Außenrotor kann - gesteuert über eine äußere hydraulische Beaufschlagung - eine Relativdrehbewegung eingeleitet werden. Hierzu ist der Innenrotor als Flügelrad ausgebildet, das Nuten für die Aufnahme von Flügeln aufweist. Die Flügel teilen eine Hydraulikkammer in zwei Bereiche. Durch entsprechende Beaufschlagung des jeweiligen Abschnitts der Hydraulikkammer kann eine Verstellung des Innenrotors relativ zum Außenrotor zwischen einem "Frühanschlag" und einem "Spätanschlag" erfolgen.

Der Nockenwellenversteller hat also die Funktion, die Winkelposition der Nockenwelle gegenüber der Kurbelwelle des Verbrennungsmotors während des Betriebs zu verändern. Die mit der erläuterten Ausgestaltung einstellbare Winkelposition ist in einem Kennfeld in einem Motorsteuergerät gespeichert und ergibt sich im Wesentlichen durch die beiden Parameter Motorlast und Motordrehzahl. Während des Betriebs des Motors arbeitet der Nockenwellenversteller nach dem Flügelzellenprinzip, das heißt durch Erzeugung einer Öldruckdifferenz in den Hydraulikkammern verstellt der Nockenwellenversteller in Richtung "Frühanschlag" oder "Spätanschlag".

Beim Start des Motors tritt das Problem auf, dass im Ölkreislauf des Motors nicht genügend Öldruck vorhanden ist, um den Nockenwellenversteller in einer bestimmten Position zu halten. Die Folge ist, dass der Nockenwellenversteller anfängt, unkontrolliert zu schwingen. Ferner werden durch das Anschlagen der Flügel am Außenrotor (Stator) Geräusche verursacht.

Bekannt ist es geworden, das genannte Problem dadurch zu lösen, dass eine axiale Verriegelung zwischen dem Innenrotor und einem seitlich angeordneten Verriegelungsdeckel im Nockenwellenversteller vorgenommen wird. Dabei wurde zumeist eine Verriegelung in einer der Endanschlagspositionen "spät" oder "früh" vorgenommen. Dabei kann relativ problemlos durch entsprechende Positionierung des Innenrotors zum Außenrotor vor der Montage des Nockenwellenverstellers das Verriegelungsspiel eingestellt werden. Dieses Spiel darf einerseits nicht zu groß sein, da sonst unerwünschte Geräusche auftreten, andererseits darf es auch nicht zu klein sein, da sonst der Verriegelungsstift (Verriegelungskolben) nicht mehr zuverlässig ein- bzw. ausriegeln kann.

Die Verriegelung in den Endpositionen "früh" bzw. "spät" hat aber auch Nachteile, so dass der Wunsch besteht, eine Verriegelung in einer Mittenlage zwischen "früh" und "spät" vornehmen zu können. Die "Mittenverriegelung" unterscheidet sich von der "Endanschlagverriegelung" dadurch, dass der Nockenwellenversteller in einer definierten Winkelposition zwischen den beiden Endlagen "früh" und "spät" verriegelt wird, was insbesondere beim Start des Motors vorteilhaft ist.

Die oben genannte US 6,450,137 B2 ermöglicht dies durch zwei Verriegelungsstifte (Verriegelungskolben) die den Innenrotor axial durchsetzen. Die Verriegelungsstifte können mit ihrem einen axialen Ende in zwei Ausnehmungen eingreifen, die in eine der als Verriegelungsdeckel ausgebildeten Seitenwände des Nockenwellenverstellers eingebracht sind. Die beiden Verriegelungsstifte sind parallel zueinander angeordnet und voneinander radial beabstandet.

Ein Nachteil dieser Bauform ist, dass sich aufgrund der Toleranzkette der Bauteile, d. h. namentlich der Verriegelungsstifte in ihren Bohrungen und der Ausnehmungen im Verriegelungsdeckel, ein Verriegelungsspiel ergibt, das - im Gegensatz zu demjenigen bei der Endanschlagsverriegelung - vor der Montage nicht einstellbar ist.

Das Verriegelungsspiel wird im Wesentlichen durch den geometrischen Abstand der beiden Bohrungen im Innenrotor zur Aufnahme der Verriegelungsstifte und den Abstand der beiden Verriegelungsausnehmungen (Verriegelungskulissen) im Verriegelungsdeckel bestimmt. Der Abstand wird daher wesentlich bestimmt durch die Fertigungstoleranzen, wobei bei vorbekannten Lösungen keine Beeinflussung bei der Montage möglich ist. Von Einfluss sind auch noch das Spiel der Verriegelungsstifte in ihren Aufnahmebohrungen im Innenrotor, das Radiallagerspiel des Innenrotors im Außenrotor, die Zentrierung des Verriegelungsdeckels auf dem Außenrotor und die Formgenauigkeit der Verriegelungskulisse. All diese Effekte machen es besonders schwer, ein definiertes Verriegelungsspiel bei einem Nockenwellenversteller der gattungsgemäßen Art aufrechtzuerhalten.

### Aufgabe der Erfindung

Der vorliegenden Erfindung liegt daher die Aufgabe zugrunde, einen Nockenwellenversteller der eingangs genannten Art so fortzubilden, dass es möglich wird, auch beim Einsatz einer Verriegelung in der Mittenlage zwischen "früh" und "spät" eine weitgehend spielfreie Anordnung zu erhalten, so dass insbesondere die Geräuschentwicklung gering bleibt. Ferner soll die Funktion des Ein- und Ausriegeln durch Wahl eines optimalen, geringen Spiels sichergestellt werden.

### Zusammenfassung der Erfindung

Die Lösung dieser Aufgabe durch die Erfindung ist dadurch gekennzeichnet, dass die als Verriegelungsdeckel ausgebildete Seitenwand der Vorrichtung und der Außenrotor so ausgebildet sind, dass der Verriegelungsdeckel in unterschiedlichen radialen Relativpositionen zum Außenrotor festgelegt werden kann.

Eine bevorzugte Ausgestaltung der Erfindung sieht vor, dass mindestens eine Anschlagsfläche, vorzugsweise beide Anschlagsflächen, einen geraden Verlauf aufweist. Die Anschlagsfläche kann dabei zur radialen Richtung einen Winkel einschließen.

Weiterhin kann vorgesehen sein, dass die Anschlagsflächen so angeordnet sind, dass ihr Abstand in Umfangsrichtung betrachtet mit zunehmendem radialen Abstand von der Achse des Innenrotors ansteigt. Möglich ist auch die umgekehrte Ausgestaltung, d. h. dass die Anschlagsflächen so angeordnet sind, dass ihr Abstand in Umfangsrichtung betrachtet mit zunehmendem radialen Abstand von der Achse des Innenrotors abnimmt.

Für eine einfache Montagemöglichkeit mit Einstellung des Spiels zwischen Anschlagflächen und Verriegelungsstiften ist es weiterhin sehr vorteilhaft, wenn vorgesehen wird, dass im Verriegelungsdeckel oder im Außenrotor Bohrungen für den Durchtritt von Befestigungselementen, insbesondere Schrauben, angeordnet sind, die eine Radialverschiebung zwischen dem Verriegelungsdeckel und dem Außenrotor erlauben.

Der Verriegelungsdeckel ist dabei bevorzugt scheibenförmig ausgebildet.

Die Funktion des Verriegelungsdeckels ist zum einen das Abdichten der Ölkammern und zum anderen das Übertragen des Antriebsmoments von der Kurbelwelle auf die Nockenwelle, wenn der Nockenwellenversteller axial verriegelt ist.

Mit der vorgeschlagenen Ausgestaltung eines Nockenwellenverstellers wird es möglich, eine "Mittenverriegelung" zu erreichen, bei der bei Einsatz der beiden Verriegelungsstifte ein genau einstellbares Spiel verbleibt, das die Funktionalität des Nockenwellenverstellers aufrecht erhält und zu einem günstigen Betriebsverhalten führt, insbesondere was die Geräuschentwicklung anbelangt. Das Spiel für die Verriegelungsstifte kann in einfacher Weise bei der Montage des Nockenwellenverstellers eingestellt werden.

Insbesondere muss nicht in Kauf genommen werden, dass bei Nockenwellenverstellern der gattungsgemäßen Art ein zu großes Verriegelungsspiel vorliegt, wie es bei vorbekannten Lösungen oft der Fall ist.

In vorteilhafter Weise ist keine Änderung des axialen Bauraums erforderlich, d. h. die Deckelbreite bzw. -dicke ist im Vergleich mit vorbekannten Lösungen unverändert.

Die vorgeschlagene Lösung ist auch anwendbar, wenn sich im Nockenwellenversteller ein zusätzlicher Verriegelungskolben für eine zusätzliche Endanschlagsverriegelung befindet, wie es bei manchen Konstruktionen vorgesehen ist.

### Kurze Beschreibung der Figuren

In den Zeichnungen sind Ausführungsbeispiele der Erfindung dargestellt. Es zeigen:
- Fig. 1: schematisch die Seitenansicht eines Nockenwellenverstellers, der mit einer Nockenwelle verbunden ist,
- Fig. 2: eine zu Fig. 1 alternative Ausgestaltung des Nockenwellenvers- tellers,
- Fig. 3: die Vorderansicht des Nockenwellenverstellers im Schnitt A-B gemäß Fig. 1, dargestellt ohne Nebenaggregate,
- Fig. 4: den oberen Teil der Vorderansicht gemäß Fig. 3 in vergrößerter Darstellung, wobei der Innenrotor, der Außenrotor und die als Verriegelungsdeckel ausgebildete Seitenwand angedeutet sind, und
- Fig. 5: eine zu Fig. 4 alternative Ausgestaltung der Erfindung.

### Ausführliche Beschreibung der Figuren

In Fig. 1 und Fig. 2 ist nur sehr schematisch ein Nockenwellenversteller 1 dargestellt, mit dem eine Nockenwelle 2 relativ zur Kurbelwelle hinsichtlich des Drehwinkels verstellt werden kann. Angedeutet ist ein Innenrotor 3 und ein Außenrotor 4 des Nockenwellenverstellers 1, wobei der Innenrotor 3 relativ zum Außenrotor 4 - wie noch näher zu sehen sein wird - verdreht werden kann, um die Nockenwelle zwischen einer "frühen" Arbeitsstellung und einer "späten" Arbeitsstellung zu bewegen. Der Nockenwellenversteller 1 weist eine erste Seitenwand 5 und eine zweite Seitenwand 6 auf, wobei die zweite Seitenwand 6 als Verriegelungsdeckel ausgeführt ist, der für die axiale Verriegelung benötigt wird, wenn der Nockenwellenversteller 1 insbesondere für den Start des Motors in einer Mittenlage zwischen "früh" und "spät" arretiert werden soll.

Über eine nicht dargestellte Kette wird eine Wirkverbindung zwischen der Kurbelwelle der Brennkraftmaschine und einem Antriebszahnrad hergestellt, das drehfest mit dem Außenrotor 4 verbunden ist. Eine nicht dargestellte Verstellmechanik stellt eine relative Drehstellung zwischen Außenrotor 4 und Innenrotor 3 her. Der Innenrotor 3 ist über eine (nicht skizzierte) Zentralschraube drehfest mit der Nockenwelle 2 der Brennkraftmaschine verschraubt.

Die beiden Figuren 1 und 2 unterscheiden sich darin, dass im Falle der Lösung gemäß der Fig. 1 der Verriegelungsdeckel 6 an der von der Nockenwelle 2 abgewandten Seite angeordnet ist. Indes ist der Verriegelungsdeckel 6 bei der Lösung gemäß Fig. 2 an der der Nockenwelle 2 zugewandten Seite des Nockenwellenverstellers 1 positioniert.

Der Verriegelungsdeckel 6 des Nockenwellenverstellers 1 kann sich also auf der zum Motor hin zu- oder abgewandten Seite befinden. Seine Achse ist koaxial zur Achse des Innen-/Außenrotors 3, 4 bzw. der Nockenwelle 2 ausgerichtet.

In Fig. 3 ist der an sich bekannte Aufbau eines gattungsgemäßen Nockenwellenverstellers 1 zu sehen. Der Außenrotor 4 weist im Ausführungsbeispiel fünf eingearbeitete Ausnehmungen auf, die Hydraulikkammern 7 bilden. Diese werden durch die beiden Seitenwände 5, 6 (s. Fig. 1 und 2) begrenzt.

In den Innenrotor 3 sind im Ausführungsbeispiel fünf Nuten eingearbeitet, die sich vorliegend in radiale Richtung und entlang der axialen Richtung des Nockenwellenverstellers erstrecken. In jede Nut ist ein Element 8 in Form eines Flügels eingesteckt. Der Flügel 8 erstreckt sich in seinem montierten Zustand radial bis an die äußere radiale Begrenzung der Hydraulikkammer 7. Dadurch wird die Hydraulikkammer 7 in zwei Teilkammern 9 und 10 unterteilt, die jeweils - was nicht näher dargestellt ist - mit Hydraulikleitungen in Verbindung stehen, über die Hydraulikfluid in die Teilkammern 9, 10 eingeleitet werden kann. Der Flügel 8 kann grundsätzlich auch als Dichtleiste oder ähnliches Element ausgebildet sein, das eine Unterteilung der Hydraulikkammer 7 in zwei Teilkammern 9, 10 bewerkstelligen kann.

Die Verriegelung des Nockenwellenverstellers 1 in einer Mittenlage zwischen "früh" und "spät" wird durch zwei Verriegelungsstifte 11 und 12 bewerkstelligt, die in entsprechenden Bohrungen im Innenrotor 3 eingesetzt sind. Die Verriegelungsstifte sind mit nicht dargestellten Mitteln in Achsrichtung beweglich und wirken als Verriegelungskolben. Im Zusammenwirken mit der Ausgestaltung des Verriegelungsdeckels 6 kann eine Blockierung der relativen Drehung zwischen Innenrotor 3 und Außenrotor 4 vorgenommen werden.

Hierzu wird auf die Figuren 4 und 5 verwiesen, die den Verriegelungsdeckel 6 im Zusammenwirken mit dem Innenrotor 3 und dem Außenrotor 4 zeigen.

In den Verriegelungsdeckel 6 sind zwei Ausnehmungen 13 und 14 eingearbeitet, die als Kulissen fungieren. Sie dienen dazu, für die beiden Verriegelungsstifte 11 und 12 Anschlagsflächen 15 und 16 zu definieren, die die Ausnehmungen 13, 14 in Umfangsrichtung U begrenzen, so dass bei eingeriegelten Verriegelungsstiften 11, 12 der Innenrotor 3 relativ zum Außenrotor 4, an dem der Verriegelungsdeckel 6 befestigt ist, in Unfangsrichtung U festgelegt ist, und zwar in einer Mittenposition, wie es aus Fig. 4 hervorgeht (die Flügel 8 befinden sich etwa mittig in der Hydraulikkammer 7).

Wesentlich ist, dass mindestens eine der beiden Ausnehmungen 13 bzw. 14 - im Ausführungsbeispiel beide Ausnehmungen 13, 14 - eine Anschlagsfläche 15, 16 für den Verriegelungsstift 11, 12 dergestalt aufweist, dass sich deren Lage - in Umfangsrichtung U betrachtet - mit dem radialen Abstand r von der Achse 17 des Innenrotors 3 verändert. Wie zu sehen ist, sind die beiden hier gerade ausgebildeten Anschlagsflächen 15 und 16 unter einem Winkel α zur radialen Richtung R angeordnet, der vorliegend bei ca. 15° liegt.

Damit wird folgender vorteilhafte Effekt erreicht: Wird der Verriegelungsdeckel 6 relativ zum Außenrotor 4 in radiale Richtung R verschoben, ergibt sich zwischen den beiden Anschlagsflächen 15 und 16 in Abhängigkeit der radialen Relativposition ein sich verändernder Abstand in Umfangsrichtung U betrachtet.

Bezogen auf das Ausführungsbeispiel gemäß Fig. 4 heißt das, dass sich bei einem radialen Verschieben des Verriegelungsdeckels 6 relativ zum Außenrotor 4 nach außen bezüglich der Verriegelungsstifte 11, 12 ein anwachsender Abstand zwischen den Anschlagsflächen 15, 16 ergibt, so dass das Spiel zwischen den Verriegelungsstiften 11, 12 und den Anschlagsflächen 15, 16 anwächst. Umgekehrt wird dieses Spiel reduziert, wenn der Verriegelungsdeckel 6 relativ zum Außenrotor 4 radial nach innen verschoben wird.

Bei der Ausführungsform gemäß Fig. 5 sind die beiden Anschlagsflächen 15, 16 umgekehrt orientiert. Das bedeutet, dass hier das Spiel zwischen Verriegelungsstiften 11, 12 und Anschlagsflächen 15, 16 sinkt, wenn der Verriegelungsdeckel 6 relativ zum Außenrotor 4 radial nach außen bewegt wird. Entsprechend wird es größer bei Verschiebung des Verriegelungsdeckels 6 radial nach innen.

Dieser Effekt kann genutzt werden, um bei der Montage des Nockenwellenverstellers das Spiel zwischen den Verriegelungsstiften 11, 12 und den Anschlagsflächen 15, 16 im Verriegelungsdeckel 6 einzustellen.

Eine relative Verschiebung des Verriegelungsdeckels 6 relativ zum Außenrotor 4 wird im Ausführungsbeispiel gemäß der Figuren 4 und 5 ermöglicht durch eine Ausgestaltung der Befestigungsmöglichkeit des Verriegelungsdeckels 6 am Außenrotor 4, wie es durch die Bezugsziffern 18 und 18' angedeutet ist. Hier ist zu sehen, dass eine Bohrung 18, die für den Durchtritt einer Befestigungsschraube in den Verriegelungsdeckel 6 eingebracht ist, auf eine als Durchgangsbohrung ausgebildete Gegenbohrung 18' im Außenrotor 4 trifft, die größer ausgebildet ist und somit eine radiale Verschiebung des Verriegelungsdeckels 6 relativ zum Außenrotor 4 zulässt.

Der Verriegelungsdeckel 6 ist als dünnwandige Scheibe ausgeführt. Im Zentrum ist eine kreisförmige Aussparung 19 vorgesehen, die das Montieren des Nockenwellenverstellers am Motor mittels einer Zentralschraube ermöglicht. Der Außendurchmesser des Verriegelungsdeckels 6 entspricht dem des Außenrotors 4.

Die Anzahl der Bohrungen 18 im Verriegelungsdeckel 6 ist abhängig von der Anzahl der im Nockenwellenversteller vorhandenen Hydraulikkammern 7. Die Bohrungen 18 können als Durchgangs- oder als Gewindebohrungen ausgebildet sein.

Bei Betätigung der Verriegelungsstifte 11, 12 (z. B. mittels einer Federkraftbeaufschlagung in axiale Richtung) treten diese in die Ausnehmungen 13, 14 ein und kommen in der in Fig. 4 und 5 dargestellten Position zu liegen. Dann kann über sie ein Antriebsmoment vom Außenrotor 4 auf die Nockenwelle 2 übertragen werden.

Die beiden Anschlagsflächen 15, 16 in den Ausnehmungen 13, 14, die als Kulisse fungieren, wirken also wie ein Keil, über den das Spiel eingestellt werden kann.

Bei der Montage, bei der auch das Verriegelungsspiel für die Verriegelungsstifte eingestellt wird, wird wie folgt vorgegangen:

Bei der Einstellung des Verriegelungsspiels wird - ähnlich wie bei der vorbekannten Verriegelung in einem Endanschlag - der Verriegelungsdeckel 6 in der benötigten Position zum Außenrotor 4 positioniert und dann fixiert.

Bei der Montage wird zunächst der Nockenwellenversteller verriegelt komplett vormontiert, die Schrauben zum Festlegen des Verriegelungsdeckels 6 sind jedoch noch nicht angezogen.

Der Außenrotor 4 (Stator) wird in einer Montageeinrichtung fixiert. Der Innenrotor 3 wird im Außenrotor 4 bezüglich der Mittenverriegelungsposition ausgerichtet und ebenfalls fixiert.

Dann wird der Verriegelungsdeckel 6 in radiale Richtung R (in Abhängigkeit von der Lösung gemäß Fig. 4 oder 5 nach innen oder nach außen) verschoben, bis das Spiel in Umfangsrichtung U zwischen den Verriegelungsstiften 11, 12 und den Anschlagsflächen 15, 16 Null ist.

Zur Einstellung eines gewünschten Verriegelungsspiels wird der Verriegelungsdeckel 6 dann um einen entsprechenden Betrag in radiale Richtung R wieder zurückgezogen (radial nach außen bzw. nach innen) und dann mit Schrauben fixiert.

### Bezugszeichenliste

- 1: Vorrichtung zur Nockenwellenverstellung
- 2: Nockenwelle
- 3: Innenrotor
- 4: Außenrotor
- 5: erste Seitenwand
- 6: zweite Seitenwand (Verriegelungsdeckel)
- 7: Hydraulikkammer
- 8: Element (Flügel)
- 9: erste Teilkammer
- 10: zweite Teilkammer
- 11: Verriegelungsstift
- 12: Verriegelungsstift
- 13: Ausnehmung (Kulisse)
- 14: Ausnehmung (Kulisse)
- 15: Anschlagsfläche
- 16: Anschlagsfläche
- 17: Achse
- 18, 18': Bohrung
- 19: Aussparung

- U: Umfangsrichtung
- r: radialer Abstand von der Achse
- R: radiale Richtung
- α: Winkel

## Patentansprüche

1. Vorrichtung (1) zur Nockenwellenverstellung einer Brennkraftmaschine, die einen mit einer Nockenwelle (2) drehfest verbundenen Innenrotor (3) aufweist, der relativ zu einem mit einer Kurbelwelle in Antriebsverbindung stehenden Außenrotor (4) drehbar verstellbar ist, wobei in den Außenrotor (4) mindestens eine durch Seitenwände (5, 6) begrenzte Hydraulikkammer (7) eingebracht ist, wobei diese durch ein sich vom Innenrotor (3) radial nach außen erstreckendes Element (8) in zwei Teilkammern (9, 10) unterteilt wird, wobei zur Verriegelung der Relativbewegung zwischen Innenrotor (3) und Außenrotor (4) zwei den Innenrotor (3) axial durchsetzende Verriegelungsstifte (11, 12) vorhanden sind, die in zwei Ausnehmungen (13, 14) eingreifen können, die in eine der als Verriegelungsdeckel ausgebildeten Seitenwände (6) eingebracht sind, und wobei mindestens eine der beiden Ausnehmungen (13, 14) eine Anschlagsfläche (15, 16) für den Verriegelungsstift (11, 12) aufweist, deren Lage sich in Umfangsrichtung (U) betrachtet mit dem radialen Abstand (r) von der Achse (17) des Innenrotors (3) verändert,
**dadurch gekennzeichnet,**
**dass** die als Verriegelungsdeckel ausgebildete Seitenwand (6) der Vorrichtung und der Außenrotor (4) so ausgebildet sind, dass der Verriegelungsdeckel (6) in unterschiedlichen radialen Relativpositionen zum Außenrotor (4) festgelegt werden kann.

2. Vorrichtung nach Anspruch 1, **dadurch gekennzeichnet, dass** sich die Lage beider Anschlagsflächen (15, 16) mit dem radialen Abstand (r) von der Achse (17) des Innenrotors (3) verändern.

3. Vorrichtung nach Anspruch 1, **dadurch gekennzeichnet, dass** mindestens eine Anschlagsfläche (15, 16) einen geraden Verlauf aufweist.

4. Vorrichtung nach Anspruch 3, **dadurch gekennzeichnet, dass** die mindestens eine Anschlagsfläche (15, 16) zur radialen Richtung (R) einen Winkel (α) einschließt.

5. Vorrichtung nach Anspruch 3, **dadurch gekennzeichnet, dass** die Anschlagsflächen (15, 16) so angeordnet sind, dass ihr Abstand in Umfangsrichtung (U) betrachtet mit zunehmendem radialen Abstand (r) von der Achse (17) des Innenrotors (3) ansteigt.

6. Vorrichtung nach Anspruch 3, **dadurch gekennzeichnet, dass** die Anschlagsflächen (15, 16) so angeordnet sind, dass ihr Abstand in Umfangsrichtung (U) betrachtet mit zunehmendem radialen Abstand (r) von der Achse (17) des Innenrotors (3) abnimmt.

7. Vorrichtung nach Anspruch 1, **dadurch gekennzeichnet, dass** im Verriegelungsdeckel (6) oder im Außenrotor (4) Bohrungen (18, 18') für den Durchtritt von Befestigungselementen, insbesondere Schrauben, angeordnet sind, die eine Radialverschiebung zwischen dem Verriegelungsdeckel (6) und dem Außenrotor (4) erlauben.

8. Vorrichtung nach Anspruch 1, **dadurch gekennzeichnet, dass** der Verriegelungsdeckel (6) scheibenförmig ausgebildet ist.

## Claims

1. Device (1) for camshaft adjustment in an internal combustion engine, which device has an inner rotor (3) which is rotationally fixedly connected to a camshaft (2) and which can be adjusted in rotation relative to an outer rotor (4) which is drive-connected to a crankshaft, with at least one hydraulic chamber (7), which is bounded by side walls (5, 6), being formed in the outer rotor (4), with said hydraulic chamber (7) being divided into two sub-chambers (9, 10) by an element (8) which extends radially outward from the inner rotor (3), with two locking pins (11, 12) which extend axially through the inner rotor (3) being provided for locking the relative movement between the inner rotor (3) and outer rotor (4), which locking pins (11, 12) can engage into two recesses (13, 14) which are formed into one of the side walls (6) which is designed as a locking cover, and with at least one of the two recesses (13, 14) having a stop surface (15, 16) for the locking pin (11, 12), the position of which stop surface (15, 16) as viewed in the circumferential direction (U) varies with the radial distance (r) from the axis (17) of the inner rotor (3), **characterized in that that** side wall (6) of the device which is designed as a locking cover and the outer rotor (4) are designed such that the locking cover (6) can be fixed in different radial relative positions with respect to the outer rotor (4).

2. Device according to Claim 1, **characterized in that** the position of the two stop surfaces (15, 16) varies with the radial distance (r) from the axis (17) of the inner rotor (3).

3. Device according to Claim 1, **characterized in that** at least one stop surface (15, 16) has a straight profile.

4. Device according to Claim 3, **characterized in that** the at least one stop surface (15, 16) encloses an angle (α) with the radial direction (R).

5. Device according to Claim 3, **characterized in that** the stop surfaces (15, 16) are arranged such that their spacing as viewed in the circumferential direction (U) increases with increasing radial distance (r) from the axis (17) of the inner rotor (3).

6. Device according to Claim 3, **characterized in that** the stop surfaces (15, 16) are arranged such that their spacing as viewed in the circumferential direction (U) decreases with increasing radial distance (r) from the axis (17) of the inner rotor (3).

7. Device according to Claim 1, **characterized in that** bores (18, 18') for the leadthrough of fastening elements, in particular screws, are arranged in the locking cover (6) or in the outer rotor (4), which bores (18, 18') permit a radial movement between the locking cover (6) and the outer rotor (4).

8. Device according to Claim 1, **characterized in that** the locking cover (6) is of disk-shaped design.

## Revendications

1. Dispositif (1) de réglage d'arbre à cames d'un moteur à combustion interne, qui présente un rotor interne (3) connecté de manière solidaire en rotation à un arbre à cames (2), le rotor pouvant être déplacé en rotation par rapport à un rotor externe (4) en liaison d'entraînement avec un vilebrequin, au moins une chambre hydraulique (7) limitée par des parois latérales (5, 6) étant disposée dans le rotor externe (4), celle-ci étant divisée en deux chambres partielles (9, 10) par un élément (8) s'étendant radialement vers l'extérieur depuis le rotor interne (3), deux goupilles de verrouillage (11, 12) traversant axialement le rotor interne (3) étant prévues pour le verrouillage du mouvement relatif entre le rotor interne (3) et le rotor externe (4), lesquelles peuvent s'engager dans deux évidements (13, 14) qui sont pratiqués dans l'une des parois latérales (6) réalisées sous forme de couvercle de verrouillage, et au moins l'un des deux évidements (13, 14) présentant une surface de butée (15, 16) pour la goupille de verrouillage (11, 12), dont la position varie en fonction de la distance radiale (r) à l'axe (17) du rotor interne (3), vu dans la direction périphérique (U),
**caractérisé en ce que**
la paroi latérale (6) réalisée sous forme de couvercle de verrouillage du dispositif et le rotor externe (4) sont réalisés de telle sorte que le couvercle de verrouillage (6) puisse être fixé dans des positions relatives radiales différentes par rapport au rotor externe (4).

2. Dispositif selon la revendication 1, **caractérisé en ce que** la position des deux surfaces de butée (15, 16) varie en fonction de la distance radiale (r) à l'axe (17) du rotor interne (3).

3. Dispositif selon la revendication 1, **caractérisé en ce qu'**au moins une surface de butée (15, 16) présente une allure droite.

4. Dispositif selon la revendication 3, **caractérisé en ce que** l'au moins une surface de butée (15, 16) forme avec la direction radiale (R) un angle (α).

5. Dispositif selon la revendication 3, **caractérisé en ce que** les surfaces de butée (15, 16) sont disposées de telle sorte que leur distance, considérée dans la direction périphérique (U), augmente avec l'augmentation de la distance radiale (r) à l'axe (17) du rotor interne (3).

6. Dispositif selon la revendication 3, **caractérisé en ce que** les surfaces de butée (15, 16) sont disposées de telle sorte que leur distance, considérée dans la direction périphérique (U), diminue avec l'augmentation de la distance radiale (r) à l'axe (17) du rotor interne (3).

7. Dispositif selon la revendication 1, **caractérisé en ce que** dans le couvercle de verrouillage (6) ou dans le rotor externe (4) sont disposés des alésages (18, 18') pour le passage d'éléments de fixation, notamment de vis, qui permettent un déplacement radial entre le couvercle de verrouillage (6) et le rotor externe (4).

8. Dispositif selon la revendication 1, **caractérisé en ce que** le couvercle de verrouillage (6) est réalisé en forme de disque.
